# EUROPÄISCHE PATENTANMELDUNG

(11) **EP 4 644 761 A1**
(43) Veröffentlichungstag der Anmeldung: **05.11.2025**
(21) Anmeldenummer: 24173969.7
(22) Anmeldetag: 02.05.2024
(51) Int. Cl.: F17C 7/04

(54) **COMPUTERIMPLEMENTIERTES VERFAHREN ZUR PARAMETRISIERUNG EINER REGELUNG EINER ENTNAHME VON KRYOGENEM WASSERSTOFF AUS EINEM KRYODRUCKTANK**

(71) Anmelder: Cryomotive GmbH, 85630 Grasbrunn (DE)
(72) Erfinder: GROMOTKA, Jeremias, 80797 München (DE)
(74) Vertreter: Tautz & Schuhmacher

(57) **Zusammenfassung**

Bereitgestellt wird ein computerimplementiertes Verfahren zur Parametrisierung einer Regelung der Entnahme von kryogenem Wasserstoff aus einem Kryodrucktank zur Versorgung eines Kraftfahrzeugs mit Wasserstoff. Das Verfahren umfasst das Empfangen einer Information über eine Eigenschaft des Kraftfahrzeugs, über eine stattfindende und/oder geplante Benutzung des Kraftfahrzeugs und/oder über eine Umgebung des Kraftfahrzeugs. Darauf folgt das Ermitteln einer antizipierten Auswirkung dieser Bedingungen auf eine Änderung des Füllstands und/oder auf die Temperatur des gespeicherten Wasserstoffs. Anschließend wird eine vorzunehmende Konditionierung des gespeicherten Wasserstoffs festgelegt, um auf die ermittelte antizipierte Auswirkung vorzubereiten. Das Verfahren beinhaltet ferner das Bereitstellen mindestens eines Parameters für die Regelung der Entnahme des Wasserstoffs aus dem Kryodrucktank, sodass durch die Entnahme gemäß der Regelung die vorzunehmende Konditionierung, in Vorbereitung auf die ermittelte antizipierte Auswirkung, zumindest teilweise erfolgt.

## Beschreibung

Die vorliegende Erfindung beschreibt ein computerimplementiertes Verfahren und Systeme zur effizienten Regulierung der Entnahme von kryogenem Wasserstoff aus einem Kryodrucktank für die Wasserstoffversorgung eines Kraftfahrzeugs. Desweiteren werden systembezogene Aspekte, einschließlich einer Steuervorrichtung zur Durchführung des Verfahrens und eines Wasserstoffspeichersystems offenbart.

Mit Wasserstoff (H₂) betriebene Kraftfahrzeuge, wie etwa Kraftfahrzeuge mit einer oder mehreren Brennstoffzellen und/oder mit einem Wasserstoffverbrennungsmotor als Antrieb, weisen im Vergleich zu batterieelektrischen (BEV) oder mit fossilen Energieträgern betriebenen Fahrzeugen mehrere Vorteile auf.

Ein Vorteil von mit Wasserstoff betriebenen Kraftfahrzeugen ist ihre Reichweite, die in der Regel deutlich höher als die von batteriebetriebenen Fahrzeugen ist, und mit der Reichweite von mit fossilen Energieträgern betriebenen Fahrzeugen vergleichbar ist. So erreichen mit flüssigem (sLH₂) oder kryokomprimiertem (CcH2) Wasserstoff betriebene LKW in beladenem Zustand (40t) Reichweiten von ca. 1000 km, während für vergleichbare batterieelektrische Modelle Reichweiten von max. 500 km demonstriert werden konnten (z. B. Daimler Trucks eActros 600).

Ein weiterer Vorteil ist die schnelle Betankung, die bei mit Wasserstoff betriebenen Fahrzeugen nur wenige Minuten dauert, im Vergleich zu mehreren Stunden, die in der Regel für das Laden der Batterien eines BEVs erforderlich sind. So ermöglicht etwa die Nutzung von CcH2 die Betankung eines Langstrecken-LKWs mit 80 kg kryokomprimiertem Wasserstoff für eine Reichweite von ca. 1000 km in ca. 10 bis 15 Minuten. Dadurch ergeben sich geringere Ausfallzeiten für das Wasserstoffbetriebene Kraftfahrzeug, und die Betankung kann in der Regel innerhalb der in vielen Ländern gesetzlich vorgeschriebenen Ruhezeiten des Fahrers durchgeführt werden.

Die Betankung mit flüssigem oder kryokomprimiertem Wasserstoff kann durch eine Temperierung des oder der Tanks vor der Aufnahme von tiefkaltem Wasserstoff verbessert werden. Hingegen muss zur Betankung eines Tanks mit flüssigem Wasserstoff der Tank zuvor auf eine geeignete Temperatur von -253°C bis -259°C abgekühlt werden, um das Speichern von Wasserstoff in flüssigem Aggregatszustand zu ermöglichen. Erreicht wird dies derzeit z.B. durch eine Spülung des Tanks mit flüssigem Wasserstoff oder tiefkaltem Wasserstoffgas, was zu einem Verlust des dabei verdampfenden Wasserstoffs (wenn dieser abgeblasen wird) oder zu einem Verlust von Kühlleistung (wenn der verdampfte Wasserstoff erneut verflüssigt wird) führt. Kryokomprimierter Wasserstoff hat demgegenüber den Vorteil einer geringeren Temperaturanfälligkeit. Allerdings kann auch bei einer Betankung eines Kryodrucktanks mit CcH2 ein zu warmer Tank zu einer Druckerhöhung führen, wodurch unter Umständen der maximal zulässige Betriebsdruck des Tanks erreicht wird, und der Tankvorgang somit beendet werden muss, bevor der unter tiefkalten Bedingungen maximal mögliche Füllstand (gravimetrisch) an Wasserstoff erreicht ist. So kann ein Kryodrucktank zur Speicherung von CcH2 mit einem Innenvolumen von 500,000 ccm (0,5 m³) bei -235°C (-38°K) und 300 bar Druck ca.35 kg H₂ aufnehmen, was annähernd dem Dreifachen dessen entspricht, was bei 20°C und 300 bar Druck möglich wäre (etwa 13,5 kg). Die Herausforderungen um das "warme" Betanken wasserstoffbetriebener Fahrzeuge sind beispielsweise in der WO 2008/003616 A1 ausführlich beschrieben.

Beim Betrieb eines Kryodrucktanks gilt es, dem Verbraucher, etwa einer oder mehreren Brennstoffzellen und/oder einem oder mehreren Wasserstoff-Verbrennungsmotoren eines Kraftfahrzeugs, einen stets ausreichenden Wasserstoff-Massenstrom zur Verfügung zu stellen, beispielsweise 2,5 g/s bis 5 g/s für die Brennstoffzellen eines schweren LKWs. Die WO 2009/071208 A1 beschreibt beispielhaft Betriebsverfahren für den Betrieb von Kryodrucktanks. Dabei werden der oder die Tanks nach einem vordefinierten Schema entleert, wobei neben der Versorgung des Verbrauchers verschiedene Ziele verfolgt werden. Dabei wird versucht, durch eine schnelle adiabatische Absenkung des Tankinnendrucks eine mögliche Standzeit zu erhöhen, da durch den abgesenkten Tankinnendruck eine Menge an vom gespeicherten Wasserstoff aufnehmbarer Wärme vergrößert wird. Eine Wärmezufuhr erfolgt erst dann, wenn sich der Tankinnendruck der Zweiphasengrenze nähert und/oder der geforderte Massenstrom anderweitig nicht erreicht werden kann. Dies erfordert einen hohen Wärmeeintrag zum Ende des Betriebszyklus, wenn der Wärmetransfer aufgrund der geringen Restdichte im Tank bereits stark eingeschränkt ist.

Die WO2016/083365 A1 beschreibt ein prädiktives Betriebsverfahren für ein Kraftfahrzeug, bei dem ein Kühlmittelstrom prädiktiv auf zwei Verbraucher aufgeteilt wird, nämlich auf eine Brennstoffzelle und einen Ladeluftkühler.

Die WO2017/041963A1 beschreibt ein Verfahren zum Optimieren des bei einer Wiederauffüllung erreichbaren Befüllungsgrads eines kryogenen Drucktanks, bei welchem auf ein dauerhaftes Zuheizen zur vollständigen Entleerung des Tanks zum Ende des Fahrzyklus hin verzichtet wird.

Es liegt die Aufgabe zugrunde, ein Verfahren zur Parametrisierung einer Regelung einer Entnahme von kryogenem Wasserstoff aus einem Kryodrucktank zur Versorgung eines Kraftfahrzeugs mit Wasserstoff, eine Steuervorrichtung, ein Wasserstoffspeichersystem, ein Kraftfahrzeug, und ein Verfahren zur Regelung einer Entnahme von kryogenem Wasserstoff aus einem Kryodrucktank zur Versorgung eines Kraftfahrzeugs mit Wasserstoff derart zu verbessern, dass die dem Stand der Technik anhaftenden Nachteile zumindest teilweise vermieden werden, und der Stand der Technik bereichert wird. Optional kann zudem die Aufgabe zugrunde liegen, die Reichweite eines Wasserstoff-betriebenen Kraftfahrzeugs zu erhöhen und/oder eine Zutankung von kryogenem Wasserstoff in einen Kryodrucktank zu erleichtern.

Die Aufgabe wird gelöst durch ein Verfahren zur Regelung einer Entnahme von kryogenem Wasserstoff aus einem Kryodrucktank, eine Steuereinheit zur Regelung einer Entnahme von in einem Kryodrucktank gespeicherten kryogenen Wasserstoff aus dem Kryodrucktank, ein Wasserstoffspeichersystem zur Speicherung von kryogenem Wasserstoff, ein Kraftfahrzeug, ein Verfahren zur Parametrisierung einer Regelung einer Entnahme von kryogenem Wasserstoff aus einem Kryodrucktank. Optionale Ausgestaltungen sind in den Unteransprüchen und in der Beschreibung angegeben.

Bereitgestellt wird ein computerimplementiertes Verfahren zur Parametrisierung einer Regelung einer Entnahme von kryogenem Wasserstoff aus einem Kryodrucktank zur Versorgung eines Kraftfahrzeugs mit Wasserstoff. Das Verfahren umfasst ein Empfangen einer Information über eine Eigenschaft des Kraftfahrzeugs. Zusätzlich oder alternativ umfasst das Verfahren ein Empfangen einer Information über eine stattfindende und/oder geplante Benutzung des Kraftfahrzeugs. Zusätzlich oder alternativ umfasst das Verfahren ein Empfangen einer Information über eine Umgebung des Kraftfahrzeugs. Das Verfahren umfasst weiter ein Ermitteln einer antizipierten Auswirkung der Eigenschaft des Kraftfahrzeugs und/oder der stattfindenden und/oder geplanten Benutzung des Kraftfahrzeugs und/oder der Umgebung auf eine Änderung des Füllstands und/oder auf die Temperatur des gespeicherten Wasserstoffs. Das Verfahren umfasst ferner ein Festlegen einer vorzunehmenden Konditionierung des gespeicherten Wasserstoffs in Vorbereitung auf die ermittelte, antizipierte Auswirkung.

Zudem umfasst das Verfahren ein Bereitstellen mindestens eines Parameters für die Regelung der Entnahme des Wasserstoffs aus dem Kryodrucktank derart, dass durch die Entnahme des Wasserstoffs aus dem Kryodrucktank gemäß der Regelung die vorzunehmende Konditionierung in Vorbereitung auf die ermittelte, antizipierte Auswirkung des Wasserstoffs zumindest teilweise erfolgt.

Außerdem wird eine Steuervorrichtung zur Regelung einer Entnahme von kryogenem Wasserstoff aus einem Kryodrucktank zur Versorgung eines Kraftfahrzeugs mit Wasserstoff bereitgestellt, wobei die Steuervorrichtung dazu eingerichtet ist, ein offenbarungsgemäßes Verfahren auszuführen.

Ferner wird ein Wasserstoffspeichersystem zur Speicherung von kryogenem Wasserstoff zur Versorgung eines Kraftfahrzeugs mit Wasserstoff bereitgestellt. Das Wasserstoffspeichersystem weist einen Kryodrucktank, ein Ventil zur Steuerung der Entnahme von Wasserstoff aus dem Kryodrucktank und ein Wärmezufuhrelement zur Zufuhr von Wärme in den im Kryodrucktank gespeicherten Wasserstoff auf. Zudem umfasst das Wasserstoffspeichersystem eine Steuervorrichtung zur Regelung einer Änderung des Füllstands des im Kryodrucktank gespeicherten Wasserstoffs mittels des Ventils und/oder einer Temperatur des im Kryodrucktank gespeicherten Wasserstoffs mittels des Wärmezufuhrelements.

Zudem wird ein Kraftfahrzeug mit einem oder mehreren Verbrauchern von Wasserstoff bereitgestellt. Das Kraftfahrzeug weist eine offenbarungsgemäße Steuervorrichtung und/oder ein offenbarungsgemäßes Wasserstoffspeichersystem auf.

Darüber hinaus wird ein Verfahren zur Regelung einer Entnahme von kryogenem Wasserstoff aus einem Kryodrucktank zur Versorgung eines Kraftfahrzeugs mit Wasserstoff bereitgestellt. Das Verfahren kann das Empfangen eines Parameters zur Verwendung bei der Regelung der Entnahme des kryogenen Wasserstoffs umfassen. Dieser Parameter kann mittels eines offenbarungsgemäßen Verfahrens bereitgestellt werden. Es ist auch möglich, dass das Regeln der Entnahme des kryogenen Wasserstoffs unter Verwendung des empfangenen Parameters erfolgt. Das Verfahren kann ein wiederholtes Empfangen eines Parameters zur Verwendung bei der Regelung der Entnahme des kryogenen Wasserstoffs umfassen. Es kann darüber hinaus das Anpassen der Regelung unter Verwendung des wiederholt empfangenen Parameters umfassen.

Kryogener Wasserstoff ist dabei tiefkalter Wasserstoff. Die Temperatur des kryogenen Wasserstoffs kann dabei 200 K oder weniger betragen. Insbesondere kann die Ausgabe von kryogenem Wasserstoff die Ausgabe von flüssigem Wasserstoff und/oder gasförmigem Wasserstoff unter hohem Druck und/oder kryo-komprimiertem Wasserstoff (CcH2), gasförmigem Wasserstoff unter Druck zwischen 1 bar und ca. 500 bar bei kryogenen Temperaturen zwischen 30 K und ca. 200 K, umfassen.

Ein Kryodrucktank ist dabei ein Tank, welcher dazu ausgelegt ist, kryogenen bzw. kryo-komprimierten Wasserstoff bei einem überkritischen Druck zu speichern, sodass der Wasserstoff auf kontrollierte Weise zur Versorgung eines oder mehrerer Verbraucher aus dem Kryodrucktank entnehmbar ist. Weitere Merkmale, welche ein Kryodrucktank aufweisen kann, sind beispielsweise in der WO 2013/143773 A1 beschrieben.

Ein Kryodrucktank kann dabei insbesondere ein Tank sein, welcher zur Speicherung von kryo-komprimiertem gasförmigen Wasserstoff unter hohem Druck geeignet und/oder ausgelegt ist. Ein Kryodrucktank kann auch als CcH₂ CRYOGAS Tank bezeichnet werden.

Die Dichte und der Druck sind dabei jene Werte, welche der gespeicherte Wasserstoff im vorliegenden Zustand, insbesondere in einem befüllten Zustand, aufweist. Ein vorbestimmter Mindestdruck kann dabei ein solches Maß für den Druck des Wasserstoffs sein, welches der entnommene Wasserstoff aufweisen muss, um den einen oder die mehreren Verbraucher damit versorgen zu können. Für die Versorgung einer Brennstoffzelle mit Wasserstoff kann optional ein vorbestimmter Mindestdruck in einem Bereich von 5 bar bis 15 bar erforderlich sein. Für die Versorgung einer Brennkraftmaschine, wie etwa für einen Wasserstoff-Verbrennungsmotor, kann optional ein vorbestimmter Mindestdruck in einem Bereich von 8 bar bis 50 bar erforderlich sein. So kann etwa mindestens eine Brennstoffzelle und/oder mindestens eine Brennkraftmaschine als Verbraucher angeschlossen sein, welche für den korrekten Betrieb eine Zufuhr von Wasserstoff mit einem systembedingten Mindestdruck benötigen. Dieser kann den vorbestimmten Mindestdruck darstellen oder diesen beeinflussen. Sofern zwischen dem Auslass des Wasserstoffs aus dem Kryodrucktank und dem einen oder den mehreren Verbrauchern ein Druckabfall zu erwarten ist, kann der vorbestimmte Mindestdruck für den im Kryodrucktank gespeicherten Wasserstoff von dem systembedingten Mindestdruck des Verbrauchers bzw. der Verbraucher und von dem zu erwartenden Druckabfall abhängen. Ein Unterschreiten des vorbestimmten Mindestdrucks durch den in dem Kryodrucktank gespeicherten Wasserstoff kann daher dazu führen, dass der oder die Verbraucher nicht hinreichend mit Wasserstoff versorgt werden können. Dies kann zur Folge haben, dass ein ordnungsgemäßer Betrieb des Verbrauchers nicht mehr möglich ist und/oder der Verbraucher dadurch beschädigt wird, wie in der folgenden Veröffentlichung beispielhaft beschrieben wird.

C.M. Rangel et al.: "Fuel Starvation: Irreversible Degradation Mechanisms in PEM Fuel Cells", WHEC 2010, Essen, Deutschland, Session Title/No. Electrochemistry of PEM Fuel Cells/FC. 1 (4. Juni 2014).

Das Regeln der Wärmezufuhr in den Kryodrucktank dient dabei dazu, den im Kryodrucktank gespeicherten kryogenen Wasserstoff kontrolliert zu erwärmen, so dass er sich ausbreitet, und auf diese Weise der Druck des Wasserstoffs erhöht wird. Mittels der Regelung des Wärmeeintrags kann somit der Druckverlauf des gespeicherten Wasserstoffs im Kryodrucktank beeinflusst werden. Für die Wärmezufuhr kann optional im Kryodrucktank ein Wärmetauscher ausgebildet sein, wie beispielsweise in der WO 2013/143773 A1 beschrieben.

Ein Wärmezufuhrelement kann dabei optional einen Wärmeübertrager bzw. einen Wärmetauscher aufweisen oder als solcher ausgebildet sein. Der Wärmetauscher kann dabei innerhalb des Kryodrucktanks angeordnet sein, um Wärme eines durch den Wärmetauscher strömenden Fluids auf den im Kryodrucktank gespeicherten Wasserstoff zu übertragen.

Das Verfahren zur Regelung einer Entnahme von kryogenem Wasserstoff kann dabei derart ausgestaltet sein, dass eine Entnahmemenge und/oder eine Entnahmemenge pro Zeit, wie etwa ein Strom von entnommenem Wasserstoff, geregelt wird. Für die Versorgung einer Brennstoffzelle eines LKWs mit Wasserstoff kann optional und abhängig vom Leistungsbedarf des LKWs ein Massenstrom von 3 g/s bis 5 g/s erforderlich sein. Für die Versorgung einer Brennkraftmaschine, wie etwa für einen Wasserstoff-Verbrennungsmotor und/oder eine Turbine können optional und abhängig vom Leistungsbedarf des Kraftfahrzeugs Massenströme von 10 g/s und mehr erforderlich sein. Dies kann optional durch ein Regeln einer Öffnung und/oder eines Schließens eines oder mehrerer Ventile erfolgen, durch welche der zu entnehmende Wasserstoff aus dem Kryodrucktank strömen kann. Das Regeln einer Entnahme von kryogenem Wasserstoff kann optional zusätzlich ein Regeln einer Wärmezufuhr in den gespeicherten Wasserstoff umfassen, um die Temperatur und/oder den Druck des im Kryodrucktank gespeicherten Wasserstoffs in einen vorgegebenen Bereich zu bringen und/oder zu halten. Die Regelung zur Entnahme des kryogenen Wasserstoffs aus dem Kryodrucktank kann dabei einer kontrollierten Entnahme des Wasserstoffs aus dem Kryodrucktank bzw. einer kontrollierten Entleerung des Kryodrucktanks dienen.

Die Regelung kann dabei mehrere Phasen aufweisen. Die Phasen der Regelung und/oder der Entnahme des Wasserstoffs können dabei unterschiedliche Zeitabschnitte darstellen, in welchen die Regelung mit abweichenden Regelzielen erfolgt. Die Phasen können zeitlich sequentiell vorgesehen sein. Die Phasen können dabei unmittelbar aufeinander abfolgend ausgebildet sein oder zeitlich voneinander beabstandet ausgebildet sein.

Eine "im Wesentlichen adiabatische" Entnahme bedeutet dabei, dass die Entnahme ohne einen aktiv herbeigeführten Wärmeaustausch des gespeicherten Wasserstoffs mit seiner Umgebung erfolgt. "Im Wesentlichen adiabatisch" ist dabei derart zu verstehen, dass ein vernachlässigbarer und optional ein technisch nicht vermeidbarer Wärmeaustausch erfolgen kann, etwa durch einen Eintrag von Strahlungswärme z.B. durch eine Vakuumisolation, die den Speicherbehälter umgibt. Die im Wesentlichen adiabatische Entnahme kann optional dadurch erfolgen, dass die Regelung während der im Wesentlichen adiabatischen Entnahme ohne aktive Wärmezufuhr in den gespeicherten Wasserstoff erfolgt. Dies kann optional derart erfolgen, dass mittels eines zum Wasserstoffspeichersystem gehörenden Wärmezufuhrelements, welches optional einen Wärmetauscher umfassen kann, während der adiabatischen Entnahme keine Wärme in den gespeicherten Wasserstoff eingebracht wird. Das Regeln der Entnahme des Wasserstoffs aus dem Kryodrucktank in der ersten Phase kann somit derart erfolgen, dass während der ersten Phase keine aktive Zufuhr von Wärme in den im Kryodrucktank gespeicherten Wasserstoff erfolgt.

Im Gegensatz dazu kann während der zweiten Phase, in welcher die Entnahme unter aktiver Zufuhr von Wärme erfolgt, mittels eines zum Wasserstoffspeichersystem gehörenden Wärmezufuhrelements, welches optional einen Wärmetauscher umfassen kann, dem gespeicherten Wasserstoff Wärme zugeführt werden, etwa um die Temperatur und/oder den Druck des gespeicherten Wasserstoffs in einem vorgebebenen Bereich zu halten und/oder in einen vorbestimmten Bereich zu bringen.

Ein Umschaltdruckniveau kann dabei einem Druckwert und/oder einem Druckbereich entsprechen, bei Erreichen und/oder Unterschreiten dessen die Regelung von der ersten Phase in die zweite Phase übergehen soll. Mit anderen Worten ausgedrückt kann das Umschaltdruckniveau einen Druck-Schwellwert darstellen, bei welchem ein Umschalten der Regelung von der ersten in die zweite Phase erfolgen soll.

Eine Mindestmessgenauigkeit für eine Mengenmessung des im Kryodrucktank gespeicherten Wasserstoffs ist dabei ein Grenzwert, welcher angibt, mit welcher Messgenauigkeit die Mengenmessung des im Kryodrucktank gespeicherten Wasserstoffs möglich sein muss. Die Mengenmessung kann dabei auf einer Messung der Temperatur und des Drucks des im Kryodrucktank gespeicherten Wasserstoffs beruhen, sodass auf Grundlage der erfassten Messwerte für die Temperatur und den Druck die Menge des gespeicherten Wasserstoffs ermittelt werden kann. Insbesondere kann die Messung der Temperatur mit erheblichen Messfehlern behaftet sein, wobei sich in Abhängigkeit vom thermodynamischen Zustand des gespeicherten Wasserstoffs und optional in Abhängigkeit von einem Abstand des thermodynamischen Zustands des Wasserstoffs von der Zweiphasengrenze unterschiedliche Auswirkungen des der Temperaturmessung anhaftenden Messfehlers auf den Messfehler der Mengenmessung ergeben. Je geringer der Abstand des thermodynamischen Zustands des gespeicherten Wasserstoffs von der Zweiphasengrenze ist, desto größer kann die Auswirkung auf den Messfehler bzw. die Messgenauigkeit der Mengenmessung sein. Somit kann die vorgegebene Mindestmessgenauigkeit Randbedingungen für eine Mindesttemperatur und/oder einen Mindestdruck des gespeicherten Wasserstoffs mit sich bringen, sodass eine daraus abgeleitete Mindesttemperatur und/oder ein daraus abgeleiteter Mindestdruck und optional eine daraus resultierende Kombination aus Temperatur und Druck nicht unterschritten werden dürfen. Das Ermitteln des Umschaltdruckniveaus in Abhängigkeit von der Mindestmessgenauigkeit kann dabei derart erfolgen, dass das Umschaltdruckniveau derart festgelegt wird, dass ein Umschalten beim Umschaltdruckniveau ein Unterschreiten der Mindestmessgenauigkeit verhindert.

Das Festlegen eines Umschaltdruckniveaus als Schwellwert der Regelung für einen Übergang von der ersten zur zweiten Phase kann das Verwenden des Umschaltdrucknivenaus als Grenzwert umfassen, bei Erreichen dessen die Regelung von der ersten in die zweite Phase übergeht.

Ein Verfahren zur Parametrisierung einer Regelung einer Entnahme von kryogenem Wasserstoff aus einem Kryodrucktank ist dabei als Verfahren zur Festlegung eines oder mehrerer Parameter für die Regelung der Entnahme zu verstehen. Die Parametrisierung kann optional einmalig vor oder bei der Erstinbetriebnahme eines Kryodrucktanks und/oder eines Wasserstoffspeichersystems erfolgen. Alternativ oder zusätzlich kann die Parametrisierung in regelmäßigen oder unregelmäßigen Zeitabständen erfolgen, etwa bei jedem oder bei manchen Befüllvorgängen des Kryodrucktanks und/oder bei planmäßigen und/oder außerplanmäßigen Wartungsarbeiten am Kryodrucktank und/oder am Wasserstoffspeichersystem. Das Verfahren kann optional als computer-implementiertes Verfahren ausgebildet sein, d.h. dass manche oder alle Verfahrensschritte von einem Computer und/oder einer Steuereinheit durchgeführt werden. Im Falle der Ausführung als computer-implementiertes Verfahren kann die Parametriesierung jeweils zu Beginn einer Fahrt erfolgen und/oder während der Fahrt auf Basis aktualisierter Informationen angepasst werden.

Die Steuereinheit kann eine Recheneinheit aufweisen oder als solche ausgebildet sein. Die Recheneinheit kann optional als Computer und/oder als Mikrocontroller ausgebildet sein. Die Steuereinheit kann einen Prozessor, einen Datenspeicher und eine oder mehrere Schnittstellen zur Kommunikation mit externen Komponenten aufweisen. Optional kann die Steuereinheit mit Sensoren des Wasserstoffspeichersystems und/oder des Kryodrucktanks verbunden sein, optional mit einem Temperatursensor und/oder einem Drucksensor.

Ein Wasserstoffspeichersystem kann dabei ein System zur Speicherung und Bereitstellung von kryogenem Wasserstoff zur Versorgung eines Verbrauchers mit Wasserstoff darstellen, wobei das Wasserstoffspeichersystem einen Kryodrucktank zur Speicherung von Wasserstoff beinhalten kann, wie optional einen Tank zur Speicherung von unter hohem Druck komprimierten und/oder von kryo-komprimiertem Wasserstoff (CcH2).

Ein Kraftfahrzeug kann dabei als ein mit Wasserstoff betriebenes Kraftfahrzeug ausgebildet sein. Das Kraftfahrzeug kann einen oder mehrere Verbraucher von Wasserstoff aufweisen, wie etwa einen oder mehrere Wasserstoff-Verbrennungsmotoren und/oder eine oder mehrere Brennstoffzellen. Das Kraftfahrzeug kann als Nutzfahrzeug ausgebildet sein. Das Kraftfahrzeug kann als Personenkraftwagen, Kleinlastwagen, Lieferwagen, Lastkraftwagen, Reisebus, landwirtschaftliche Arbeitsmaschine, Baumaschine, Lokomotive, Wasserfahrzeug, optional als Boot, Schiff oder Unterwasserfahrzeug, und/oder Luftfahrzeug, optional als Flugzeug, Hubschrauber oder Multicopter, ausgebildet sein. Das Kraftfahrzeug kann optional derart ausgestaltet sein, dass eine Kühlflüssigkeit des Kraftfahrzeugs, welche zur Kühlung des Wasserstoff-Verbrennungsmotors und/oder zumindest einer Brennstoffzelle der einen oder der mehreren Brennstoffzellen bereitgestellt wird, als das Wärmeträgerfluid verwendet wird. Das Kraftfahrzeug kann bemannt oder optional unbemannt/ autonom betrieben werden.

Dass ein Verfahren computer-implementiert ist, bedeutet dabei, dass manche oder alle Verfahrensschritte von einem Computer durchgeführt werden.

Die Offenbarung bietet den Vorteil, dass die Entnahme des im Kryodrucktank gespeicherten Wasserstoffs besonders effizient gestaltet werden kann.

Dies kann den Vorteil mit sich bringen, dass ein Wärmeeintrag in den gespeicherten Wasserstoff reduziert werden kann, und/oder dass ein Wärmeeintrag bei höheren Dichten des Wasserstoffs erfolgen kann, bei welchen die Wärmeaufnahme und Wärmeübetragung effizienter möglich ist. Dadurch kann es möglich sein, das zur Bereitstellung des Wärmeeintrags erforderliche Wärmeübertragungselement kleiner und/oder kompakter und/oder kostengünstiger auszugestalten.

Zudem kann die Offenbarung den Vorteil bieten, dass eine Effizienz der Betankung des Kryodrucktanks durch die Vorkonditionierung gesteigert werden kann. So kann etwa eine Temperatur des im Kryodurcktanks verbleibenden Wasserstoffs durch eine entsprechend angepasste Regelung der Entnahme auf eine derartige Temperatur gebracht werden, welche eine besonders effiziente Zutankung von Wasserstoff ermöglicht. So kann durch das Vorhalten des im Kryodrucktanks verbleibenden Wasserstoffs bei einer besonders kalten Temperatur eine Notwendigkeit für eine Abkühlung des Kryodrucktanks vor einer Zutankung entfallen. Alternativ kann dies die Zutankung von warmem Wasserstoff ermöglichen, wobei die Temperatur des warmen Wasserstoffs zumindest teilweise durch eine Durchmischung mit dem verbleibenden kalten Wasserstoff kompensiert wird. Dadurch können bei der Zutankung optional die Kosten für den zugetankten Wasserstoff reduziert werden, da Wasserstoff bei höheren Temperatur kostengünstiger sein kann als Wasserstoff bei niedrigeren Temperaturen.

Zudem bietet dies den Vorteil, potenziell unnötige Tankstops zu vermeiden, indem aufgrund der Kenntnis des nächsten Tankstops der Zustand des Wasserstoffs nicht für eine (nahezu) restlose Entnahme aus dem Kryodrucktank, etwa durch übermäßige Wärmezufuhr, konditioniert werden muss.

Zudem bietet die Offenbarung den Vorteil, dass durch das Ermitteln der antiziperten Auswirkung anhand der empfangenen Information der Zustand des gespeicherten Wasserstoffs vorausschauend und vorbeugend in einen Zustand vorkonditioniert werden kann, welcher einen besseren Umgang mit der antizipierten Auswirkung ermöglicht, als dies ohne eine offenbarungsgemäße Parametrisierung unter Berücksichtung der antizipierten Auswirkung möglich wäre. Dies kann den Vorteil bieten, dass eine Reichweite mit dem verbleibenden Wasserstoff erhöht, ein bereitzustellender Wärmeeintrag verringert, eine mögliche Standzeit verlängert und/oder ein Aufwand bei der Betankung verringert werden können. Dadurch können der Mehrwert des im Kryodrucktanks gespeicherten Wasserstoffs und/oder des Kraftfahrzeugs erhöht und die Betriebskosten des Kraftfahrzeugs verringert werden.

Außerdem bietet die Offenbarung den Vorteil, dass herkömmliche Verfahren zur Regelung einer Entnahme von kryogenem Wasserstoff aus einem Kryodrucktank mit einem offenbarungsgemäßen Verfahren kombiniert werden können. Mit anderen Worten ausgedrückt können herkömmlicher Verfahren durch die vorliegende Offenbarung verbesser werden, in dem die herkömmlichen Verfahren mit einer offenbarungsgemäßen Parametrisierung kombiniert werden. Dies bietet die Möglichkeit, die Effizienz von Kraftfahrzeugen mit herkömmlichen Kryodrucktanks und mit herkömmlicher Regelung zu verbessern.

Die Information über eine Eigenschaft des Kraftfahrzeugs kann mindestens eine Information über einen oder mehrere der folgenden Aspekte umfassen: (i) eine Information über einen tatsächlichen Verbrauch des Kraftfahrzeugs, (ii) eine Information über eine Masse und/oder einen Beladungszustand des Kraftfahrzeugs, (iii) eine Information über eine Fahrdynamik des Kraftfahrzeugs; (iv) eine Information über einen Beschleunigungsverlauf des Kraftfahrzeugs; (v) eine Information über eine Temperatur des Kühlmittels und/oder eines Verbrauchers und/oder einer Batterie und/oder einer Bremse und/oder eines Retarders und/oder einer Kupplung des Kraftfahrzeugs, wobei optional der Wasserstoff zur Aufnahme von Abwärme eines oder mehrerer dieser Elemente zu Kühlungszwecken vorkonditioniert werden kann. Denkbar ist auch, dass die Aspekte (vi) eine Information über einen tatsächlichen und/oder antizipierten Energieverbrauch eines Verbrauchers von Wasserstoff im und/oder am Kraftfahrzeug enthalten ist, wie etwa eines Kühlaufbaus eines Kühlfahrzeugs. Zudem kann (vii) eine im Kraftfahrzeug hinterlegte Nutzereingabe als eine der Informationen erfasst sein, wie etwa ein ausgewähltes Entnahme- und/oder Leistungsprofil für das Kraftfahrzeug.

Die Information über eine stattfindende und/oder geplante Benutzung des Kraftfahrzeugs kann mindestens eine Information über einen oder mehrere der folgenden Aspekte umfassen. Zu diesen Aspekten können gehören: (i) ein geplanter Streckenverlauf, (ii) Informationen über Steigungen und/oder Gefälle im geplanten Streckenverlauf, (iii) eine Straßenbeschaffenheit des geplanten Streckenverlaufs, (iv) einen Verkehrsfluss im geplanten Streckenverlauf, (v) einen Anteil an Stadt-, Land- und/oder Autobahnstrecken im geplanten Streckenverlauf, (vi) eine Verfügbarkeit und/oder Position von Wasserstoff-Tankstellen entlang des geplanten Streckenverlaufs, (vii) antizipierte Wartezeiten im geplanten Streckenverlauf, (viii) geplante Pausenzeiten eines Benutzers des Kraftfahrzeugs, (ix) geplante Standzeiten des Kraftfahrzeugs, (x) Verfügbarkeitsinformationen und/oder Preisinformation von erreichbaren Wasserstoff-Tankstellen, und (xi) Kompatibilitätsinformationen über erreichbare Wasserstoff-Tankstellen.

Die Information über eine Umgebung des Kraftfahrzeugs kann mindestens eine Information über einen oder mehrere der folgenden Aspekte umfassen: (i) Wetterdaten, (ii) eine Temperatur am Ort des Kraftfahrzeugs und/oder an einem oder an mehreren Orten entlang eines geplanten Streckenverlaufs, (iii) eine Sonneneinstrahlung am Ort des Kraftfahrzeugs und/oder an einem oder an mehreren Orten entlang eines geplanten Streckenverlaufs, (iv) eine Wind- oder Strömungsgeschwindigkeit am Ort des Kraftfahrzeugs und/oder an einem oder an mehreren Orten entlang eines geplanten Streckenverlaufs, (v) eine Luftfeuchtigkeit am Ort des Kraftfahrzeugs und/oder an einem oder an mehreren Orten entlang eines geplanten Streckenverlaufs und (vi) eine Niederschlagsart und/oder Niederschlagsmenge am Ort des Kraftfahrzeugs und/oder an einem oder an mehreren Orten entlang eines geplanten Streckenverlaufs.

Optional können auch Daten über zurückliegende Fahrten desselben oder eines vergleichbaren Kraftfahrzeugs oder Simulationsdaten als Information über eine Eigenschaft des Kraftfahrzeugs, Information über eine Umgebung des Kraftfahrzeugs, oder Information über eine Umgebung des Kraftfahrzeugs herangezogen werden.

Die bereitgestellten Informationen können eine vorausschauende Parametrisierung bzw. Anpassung der Regelung erlauben und auf diese Weise eine verbesserte Ausnutzung einer zur Verfügung stehenden Zustandsdynamik des gespeicherten Wasserstoffs gezielt nutzbar machen. Dadurch können variierende Anforderungen an die Entnahme von Wasserstoff aus dem Kryodrucktank und/oder an die Aufnahme von Wärme durch den gespeicherten Wasserstoff erkannt werden, und der Zustand des gespeicherten Wasserstoffs durch eine Vorkonditionierung zumindest teilweise an die Anforderungen angepasst werden.

Die empfangene Information kann mehrere Informationen über die Eigenschaft des Kraftfahrzeugs und/oder die stattfindende und/oder geplante Benutzung des Kraftfahrzeugs und/oder die Umgebung des Kraftfahrzeugs aufweisen. Dabei kann das Ermitteln der antizipierten Auswirkung unter Berücksichtigung der mehreren Informationen erfolgen. Das Ermitteln der antizipierten Auswirkung kann unter einer gewichteten Berücksichtigung der mehreren Informationen erfolgen. Dies kann eine Optimierung der Genauigkeit der Antizipation ermöglichen und somit eine noch präzisere Parametrisierung der Regelung erlauben.

Das Festlegen der vorzunehmenden Konditionierung kann ein Festlegen eines zu erreichenden Druckbereichs und/oder eines zu erreichenden Temperaturbereichs des gespeicherten Wasserstoffs in Vorbereitung auf die antizipierte Auswirkung umfassen. Dadurch kann der Zustand des gespeicherten Wasserstoffs derart konditioniert werden, dass ein möglicher Wärmeeintrag, etwa aufgrund einer Standzeit des Kraftfahrzeugs, eine besonders hohe Umgebungstemperatur und/oder die Aufnahme der Abwärme eines Verbrauchers, maximiert wird. Alternativ oder zusätzlich kann der Zustand des gespeicherten Wasserstoffs derart konditioniert werden, insbesondere wenn kein signifikanter Wärmeeintrag antizipiert wird, dass ein vorgegebener Mindestabstand des Zustands von der zwei Phasengrenze eingehalten wird. Dies kann die Genauigkeit von Messungen der Menge an verbleibendem Wasserstoff im Kryodrucktank verbessern, und/oder eine Gefahr einer teilweisen oder gänzlichen Verflüssigung des Wasserstoffs weiter reduzieren.

Das Festlegen der vorzunehmenden Konditionierung kann ein Anpassen und/oder Vorgeben eines Minimaldrucks und/oder eines Maximaldrucks und/oder einer Minimaltemperatur und/oder einer Maximaltemperatur des gespeicherten Wasserstoffs für die Regelung umfassen. Mittels des Minimaldrucks und/oder der Minimaltemperatur kann ein Mindestabstand des Zustands des Wasserstoffs von der Zweiphasengrenze erzielt werden. Dies kann die Gefahr einer unerwünschten Verflüssigung des gespeicherten Wasserstoffs reduzieren. Zudem kann dies eine Mindestmengenmessgenauigkeit sicherstellen, da technisch bedingte Abweichungen bei der Temperaturmessungen bei größerem Abstand von der Zweiphasengrenze geringere Auswirkungen auf die Abweichungen der Mengenmessung zur Folge haben. Mittels der Maximaltemperatur und/oder des Maximaldrucks kann der im Kryodrucktank gespeicherte Wasserstoff in einem solchen Zustandbereichs gehalten werden, in welchem der Kryodrucktank vor übermäßigen mechanischen Belastungen aufgrund des Drucks geschützt ist und/oder das effiziente Zutanken von Wasserstoffs möglich ist.

Das Bereitstellen des mindestens einen Parameters für die Regelung der Entnahme des Wasserstoffs aus dem Kryodrucktank kann ein Bereitstellen eines Parameters für die Regelung einer Wärmezufuhr in den im Kryodrucktank gespeicherten Wasserstoff umfassen. Mit anderen Worten ausgedrückt, kann der bereitgestellte Parameter einer Regelung der Wärmezufuhr dienen. Durch die Wärmezufuhr können die Temperatur und der Druck des gespeicherten Wasserstoffs geregelt werden. Durch ein Aussetzen und/oder Beenden der Wärmezufuhr kann bei fortlaufender Entnahme eine Verringerung des Drucks und/oder der Temperatur erreicht werden. Dies kann für die Durchführung der Vorkonditionierung des gespeicherten Wasserstoffs geeignet sein.

Das Bereitstellen eines Parameters für die Regelung der Wärmezufuhr kann ein Bereitstellen eines Umschaltdruckniveaus umfassen. Es ist denkbar, dass bei diesem Umschaltdruckniveau die Regelung von einer im Wesentlichen adiabatischen Entnahme zu einer Entnahme unter aktiver Zufuhr von Wärme in den im Kryodrucktank gespeicherten Wasserstoff und/oder umgekehrt übergeht.

Das Bereitstellen eines Parameters für die Regelung der Wärmezufuhr kann ein Bereitstellen einer Zieltemperatur umfassen. Das Erreichen der Zieltemperatur kann als Ereignis dafür dienen, dass die Regelung zu einer im Wesentlichen isothermen Entnahme übergeht.

Je nach Bedarf können durch die Parametrisierung und/oder die Regelung selbst eines oder mehrere verschiedener Ziele verfolgt werden. Diese Ziele können optional mittels entsprechender Gewichtungsfunktionen bei der Parametrisierung berücksichtigt werden. Beispielsweise können ein optimierter Wasserstoff-Massenstrom zum Verbraucher, "Sicherheitsabstand" zur Zweiphasengrenze, eine mechanische und/oder thermische Entlastung des Kryodrucktanks, eine Nutzung des Tanks als Wärmesenke zur Aufnahme von Abwärme, eine Reduzierung von Ventilschaltzyklen zur Reduktion von Verschleiß und/oder Geräuschentwicklung, und/oder eine effiziente Planung von Betankungsvorgängen und/oder eine optimale Konditionierung des Kryodrucktanks für einen Betankungsvorgang, entweder für eine möglichst energiesparende Betankung und/oder für eine (gravimetrische) Maximierung der Wasserstoffaufnahme, solche Ziele darstellen.

Das Wasserstoffspeichersystem kann einen oder mehrere Sensoren aufweisen, um einen Druck und eine Temperatur des im Kryodrucktank gespeicherten Wasserstoffs zu messen. Die Sensoren können eine Kommunikationsverbindung mit der Steuervorrichtung aufweisen. Optional kann die Steuervorrichtung eine Kommunikationsverbindung mit einem oder mehreren anderen Steuergeräten des Kraftfahrzeugs aufweisen, um die Informationen zu empfangen. Optional kann die Kommunikationsverbindung einem Standard entsprechen, welcher in Kraftfahrzeugen gebräuchlich ist, wie etwa einem CAN oder LIN Standard. Optional können die Kommunikationsverbindungen kabelgebunden und/oder kabellos ausgestaltet sein, etwa über Ethernet, WiFi, Bluetooth NFC und/oder andere gebräuchliche Standards.

Die Begriffe "Steuereinheit" und "Steuervorrichtung" werden im Rahmen der Offenbarung synonym verwendet.

Die oben genannten und im Folgenden erläuterten Merkmale und Ausführungsformen sind dabei nicht nur als in den jeweils explizit genannten Kombinationen offenbart anzusehen, sondern sind auch in anderen technisch sinnhaften Kombinationen und Ausführungsformen vom Offenbarungsgehalt umfasst.

Weitere Einzelheiten und Vorteile sollen nun anhand von den folgenden Beispielen und optionalen Ausführungsformen mit Bezug auf die Figuren näher erläutert werden.

Es zeigen:
- Fig. 1: ein Wasserstoffspeichersystem gemäß einer optionalen Ausführungsform;
- Fig. 2A: ein Verfahren zur Parametrisierung einer Regelung einer Entnahme von Wasserstoff aus einem Kryodrucktank gemäß einer optionalen Ausführungsform;
- Fig. 2B: ein Verfahren zur Regelung einer Entnahme von Wasserstoff aus einem Kryodrucktank gemäß einer optionalen Ausführungsform;
- Fig. 3: ein Kraftfahrzeug gemäß einer optionalen Ausführungsform.
- Fig. 4A - 4F: Zustandsdiagramme zur beispielhaften Erläuterung verschiedener optionaler Regelungskonzepte zur Entnahme von Wasserstoff aus einem Kryodrucktank.

In den folgenden Figuren werden gleiche oder ähnliche Elemente in den verschiedenen Ausführungsformen der Einfachheit halber mit gleichen Bezugszeichen bezeichnet.

Figur 1 zeigt ein Wasserstoffspeichersystem 12 gemäß einer optionalen Ausführungsform in einer detaillierteren Ansicht. Dieses weist einen Kryodrucktank 16 auf, welcher inklusive optionaler weiterer Komponenten dargestellt ist. Das Wasserstoffspeichersystem kann dabei auf einem herkömmlichen Kryodrucktank 16 basieren, wie in der WO 2013/143773 A1 beschrieben ist. Im Kryodrucktank 16 kann kryogener Wasserstoff zur Versorgung eines Verbrauchers 14, beispielsweise einer Brennkraftmaschine, welche optional als Wasserstoff-Verbrennungsmotor ausgebildet sein kann, und/oder einer Brennstoffzelle des Kraftfahrzeugs 300 (siehe Figur 3), unter Absolutdruckwerten des Tankinnendrucks in der Größenordnung von 150 bar oder mehr, zumindest jedoch unter überkritischem Druck bei 13 bar und mehr, gespeichert werden. Dieser Kryodrucktank 16 kann einen druckfesten Innentank 20 aufweisen, innerhalb dessen sich der kryogene Wasserstoff im überkritischen Zustand befindet, zudem eine den Innentank 20 umgebende Isolationsschicht 22, in der im Wesentlichen ein Vakuum vorliegen kann, d.h. ein Druck kleiner als 1 mbar, sowie eine dieses Vakuum einschließende Außenhülle 24. Über eine kombinierte und somit einflutige Befüll- und Entnahmeleitung 26 kann der Innentank 20 mit kryogenem Wasserstoff im überkritischen Zustand befüllt werden und es kann über diese Befüll-Entnahmeleitung 26, die in einer Kryo-Ventileinheit 28 mündet, Wasserstoff aus dem Innentank 20 entnommen werden. Hierfür kann an die Kryo-Ventileinheit 28 ein erster bzw. externer Wärmetauscher 30 angeschlossen sein, durch den einerseits ein erster Wärmeträgerkreislauf 32 und zweitens eine von der Kryo-Ventileinheit 28 abgehende sich dabei an die Befüll-Entnahmeleitung 26 anschließende Versorgungsleitung 34 geführt ist, die letztlich zum bereits genannten Verbraucher 14 führt. Über den Wärmetauscher 30 kann die Versorgungsleitung 34 mit dem ersten Wärmeträgerkreislauf 32 in wärmeübertragender Verbindung stehen, so dass der in der Versorgungsleitung 34 geführte Wasserstoff im externen ersten Wärmetauscher 30 erwärmt wird.

Im Anschluss an den externen ersten Wärmetauscher 30 kann die Versorgungsleitung 34 in eine zweite Ventileinheit 36 geführt werden, durch welche die Versorgungsleitung 34 unter Passieren eines Regelventils 38 sowie einer Druckanpassungseinheit 40 hindurchgeführt ist, ehe sie zum Verbraucher 14 gelangt. Dabei kann vom Regelventil 38 eine Zweigleitung 42 abzweigen, durch die aus dem Kryodrucktank 16 entnommener und im ersten (externen) Wärmetauscher 30 erwärmter Wasserstoff in einen zweiten, innerhalb des Innentanks 20 des Kryodrucktanks 16 als Wärmezufuhrelement 18 vorgesehenen (internen) Wärmetauscher 44 eingeleitet werden kann, um dem Wasserstoff Wärme zuzuführen. Nach Durchströmen dieses zweiten, innerhalb des Kryodrucktanks 16, genauer innerhalb des im Innentank 20 angeordneten Wärmetauschers 44, kann dieser Wasserstoff über eine Rückführleitung 46 in die Versorgungsleitung 34 stromabwärts der Abzweigung der Zweigleitung 42 eingeleitet werden, wobei diese Rückführleitung 46 zuvor durch einen dem ersten (externen) Wärmetauscher 30 parallel geschalteten und vom gleichen Wärmeträgerkreislauf 32 versorgten dritten (externen) Wärmetauscher 48 hindurchgeführt ist, in dem der im zweiten internen Wärmetauscher 44 abgekühlte Wasserstoff durch Wärmetausch mit dem genannten Wärmeträgerkreislauf 32 wieder erwärmt wird. Es kann also der durch die Zweigleitung 42 sowie den zweiten internen Wärmetauscher 44 und die Rückführleitung 46 geführte Wasserstoff als Wärmeträgermittel zur Erwärmung des im Kryo-Drucktank 16 gespeicherten Wasserstoffs dienen.

Dabei kann die Steuerung bzw. Regelung dieser Erwärmung durch die Zufuhr vom besagten Wärmeträgermittel bzw. Wasserstoff zum internen Wärmetauscher 44 und somit durch eine geeignete Schaltstrategie des Regelventils 38 gesteuert bzw. geregelt werden. Die Steuerung bzw. Regelung des Regelventils 38 und somit der Wärmezufuhr in den Kryodrucktank kann dabei mittels einer offenbarungsgemäßen Steuereinheit 21 erfolgen.

Das Wasserstoffspeichersystem 12 ist somit zur Speicherung von kryogenem Wasserstoff ausgebildet.

Die Steuereinheit 21 kann dazu eingerichtet sein, ein mit Bezug auf Figur 2A erläutertes Verfahren und/oder ein mit Bezug auf Figur 2B erläutertes Verfahren durchzuführen.

Figur 2A zeigt schematisch ein computerimplementiertes Verfahren 200 zur Parametrisierung einer Regelung einer Entnahme von kryogenem Wasserstoff aus einem Kryodrucktank 16 zur Versorgung eines Kraftfahrzeugs 300 mit Wasserstoff.

Das Verfahren 200 umfasst ein Empfangen 202 einer Information über eine Eigenschaft des Kraftfahrzeugs 300 und/oder über eine stattfindende und/oder geplante Benutzung des Kraftfahrzeugs 300 und/oder über eine Umgebung des Kraftfahrzeugs 300.

Das Verfahren umfasst ferner ein Ermitteln 204 einer antizipierten Auswirkung der Eigenschaft des Kraftfahrzeugs 300 und/oder der stattfindenden und/oder geplanten Benutzung des Kraftfahrzeugs 300 und/oder der Umgebung des Kraftfahrzeugs 300 auf eine Änderung des Füllstands und/oder auf die Temperatur des gespeicherten Wasserstoffs.

Ferner umfasst das Verfahren 200 ein Festlegen 206 einer vorzunehmenden Konditionierung des gespeicherten Wasserstoffs in Vorbereitung auf die ermittelte, antizipierte Auswirkung.

Zudem umfasst das Verfahren 200 ein Bereitstellen 208 mindestens eines Parameters für die Regelung der Entnahme des Wasserstoffs aus dem Kryodrucktank 16 derart, dass durch die Entnahme des Wasserstoffs aus dem Kryodrucktank 16 gemäß der Regelung die vorzunehmende Konditionierung in Vorbereitung auf die ermittelte, antizipierte Auswirkung des Wasserstoffs zumindest teilweise erfolgt.

Die Information über eine Eigenschaft des Kraftfahrzeugs 300 kann mindestens eine Information über einen oder mehrere der folgenden Aspekte umfassen:
- einen tatsächlichen Verbrauch des Kraftfahrzeugs 300;
- eine Masse und/oder einen Beladungszustand des Kraftfahrzeugs 300;
- eine Fahrdynamik des Kraftfahrzeugs 300;
- einen Beschleunigungsverlauf des Kraftfahrzeugs 300;
- eine Temperatur des Kühlmittels und/oder eines Verbrauchers und/oder einer Batterie und/oder eine Bremse und/oder eines Retarders und/oder einer Kupplung des Kraftfahrzeugs 300;
- einen tatsächlichen und/oder antizipierten Energieverbrauch eines Verbrauchers von Wasserstoff im und/oder am Kraftfahrzeug 300; Informationen über zurückliegende Fahrten desselben oder eines vergleichbaren Kraftfahrzeugs;
   Simulationsdaten und/oder künstlich aggregierte Daten;und
- eine im Kraftfahrzeug 300 hinterlegte Nutzereingabe.

Die Information über eine stattfindende und/oder geplante Benutzung des Kraftfahrzeugs kann mindestens eine Informaiton über einen oder mehrere der folgenden Aspekte umfassen:
- einen geplanten Streckenverlauf;
- Steigungen und/oder Gefälle im geplanten Streckenverlauf;
- eine Straßenbeschaffenheit des geplanten Streckenverlaufs;
- einen Verkehrsfluss im geplanten Streckenverlauf;
- einen Anteil an Stadt-, Land- und/oder Autobahnstrecken im geplanten Streckenverlauf;
- eine Verfügbarkeit und/oder Position von Wasserstoff-Tankstellen entlang des geplanten Streckenverlaufs;
- antizipierte Wartezeiten im geplanten Streckenverlauf;
- geplante Pausenzeiten eines Benutzers des Kraftfahrzeugs;
- geplante Standzeiten des Kraftfahrzeugs;
- Verfügbarkeitsinformationen und/oder Preisinformation von erreichbaren Wasserstoff-Tankstellen; und
- Kompatibilitätsinformationen über erreichbare Wasserstoff-Tankstellen.

Die Information über eine Umgebung des Kraftfahrzeugs 300 kann mindestens eine Informaiton über einen oder mehrere der folgenden Aspekte umfassen:
- Wetterdaten;
- eine Temperatur am Ort des Kraftfahrzeugs und/oder an einem oder an mehreren Orten entlang eines geplanten Streckenverlaufs;
- eine Sonneneinstrahlung am Ort des Kraftfahrzeugs und/oder an einem oder an mehreren Orten entlang eines geplanten Streckenverlaufs;
- eine Luftfeuchtigkeit am Ort des Kraftfahrzeugs und/oder an einem oder an mehreren Orten entlang eines geplanten Streckenverlaufs;
   eine Wind- oder Strömungsgeschwindigkeit am Ort des Kraftfahrzeugs und/oder an einem oder an mehreren Orten entlang eines geplanten Streckenverlaufs; und
- eine Niederschlagsart und/oder Niederschlagsmenge am Ort des Kraftfahrzeugs und/oder an einem oder an mehreren Orten entlang eines geplanten Streckenverlaufs.

Die empfangene Information kann mehrere Informationen über die Eigenschaft des Kraftfahrzeugs 300 und/oder die stattfindende und/oder geplante Benutzung des Kraftfahrzeugs 300 und/oder die Umgebung des Kraftfahrzeugs 300 aufweisen. Das Ermitteln 204 der antizipierten Auswirkung kann unter Berücksichtigung der mehreren Informationen erfolgen. Das Ermitteln 204 der antizipierten Auswirkung kann unter einer gewichteten Berücksichtigung der mehreren Informationen erfolgen.

Das Festlegen 206 der vorzunehmenden Konditionierung kann ein Festlegen eines zu erreichenden Druckbereichs und/oder eines zu erreichenden Temperaturbereichs des gespeicherten Wasserstoffs in Vorbereitung auf die antizipierte Auswirkung umfassen. Das Festlegen 206 der vorzunehmenden Konditionierung kann alternativ oder zusätzlich ein Anpassen und/oder Vorgeben eines Minimaldrucks und/oder eines Maximaldrucks und/oder einer Minimaltemperatur und/oder einer Maximaltemperatur des gespeicherten Wasserstoffs für die Regelung umfassen.

Das Bereitstellen 208 des mindestens einen Parameters für die Regelung der Entnahme des Wasserstoffs aus dem Kryodrucktank 16 kann ein Bereitstellen eines Parameters für die Regelung einer Wärmezufuhr in den im Kryodrucktank 16 gespeicherten Wasserstoff umfassen.

Das Bereitstellen 208 eines Parameters für die Regelung der Wärmezufuhr kann ein Bereitstellen eines Umschaltdruckniveaus umfassen, bei welchem die Regelung von einer im Wesentlichen adiabatischen Entnahme zu einer Entnahme unter aktiver Zufuhr von Wärme in den im Kryodrucktank gespeicherten Wasserstoff und/oder umgekehrt übergeht. Das Bereitstellen 208 eines Parameters für die Regelung der Wärmezufuhr kann ein Bereitstellen einer Zieltemperatur umfassen, bei welcher die Regelung zu einer im Wesentlichen isothermen Entnahme übergeht.

Figur 2B zeigt beispielhaft ein Verfahren 220 zur Regelung einer Entnahme von kryogenem Wasserstoff aus einem Kryodrucktank 16 zur Versorgung eines Kraftfahrzeugs 300 mit Wasserstoff.

Das Verfahren 220 umfasst ein Empfangen 222 eines Parameters zur Verwendung bei der Regelung der Entnahme des kryogenen Wasserstoffs, wobei der Parameter mittels eines Verfahrens 200 gemäß Figur 2A bereitgestellt wird.

Das Verfahren 220 umfasst ferner ein Regeln 224 der Entnahme des kryogenen Wasserstoffs unter Verwnedung des empfangenen Parameters.

Das Verfahren 220 kann ferner ein wiederholtes Empfangen 222 eines Parameters zur Verwendung bei der Regelung der Entnahme des kryogenen Wasserstoffs umfassen, sowie ein Anpassen 226 der Regelung unter Verwendung des wiederholt empfangenen Parameters.

Figur 3 zeigt schematisch ein Kraftfahrzeug 300 gemäß einer optionalen Ausführungsform. Das Kraftfahrzeug weist einen oder mehrere Verbraucher 14 von Wasserstoff auf, sowie eine Steuervorrichtung 21 und/oder ein Wasserstoffspeichersystem gemäß Figur 1.

Die folgenden Figuren 4A bis 4F zeigen anhand von Zustandsdiagrammen optionale, beispielhafte Ausführungsformen einer Regelung einer Entnahme von kryogenem Wasserstoff aus einem Kryodrucktank 16.

Die Zustandsdiagramme zeigen dabei auf der horizontalen Achse die Temperatur des im Kryodrucktanks 16 gespeicherten Wasserstoffs in Kelvin. Die vertikale Achse zeigt jeweils die Dichte des im Kryodrucktanks 16 gespeicherten Wasserstoffs in kg/m³. Die durchgezogene Linie kennzeichnet die Zweiphasengrenze 302. In dem Bereich links der Zweiphasengrenze, also bei niedrigeren Temperaturen als der Zweiphasengrenze, tritt eine zumindest teilweise Verflüssigung des Wasserstoffs im Kryodrucktank 16 auf, wie durch die Angabe LH₂ indiziert ist. Da in diesem Fall keine zuverlässige Mengenmessung des verbleibenden Wasserstoffs und auch keine zuverlässige Entnahme des Wasserstoffs sichergestellt werden kann, ist dieser thermodynamische Bereich zu meiden.

Die gestrichelten Linien in Figur 4A indizieren die Isobaren 304 bis 301 für die Drücke 100 bar (304), 50 bar (306), 25 bar (308), und 15 bar (310). Wie zu erkennen ist, verlaufen die Isobarenlinien für 15 bar und 25 bar insbesondere für Dichten von 20 kg/m³ oder höher sehr nahe an der Zweiphasengrenze, sodass ein weiteres Absinken der Temperatur und/oder des Drucks ein Unterschreiten der Zweiphasengrenze und somit eine zumindest teilweise Verflüssigung des gespeicherten Wasserstoffs zur Folge haben kann. Insbesondere können sich in solchen Bereichen, in denen sich der Wasserstoff in einem Zustand nahe der Zweiphasengrenze befindet, bereits geringe Messfehler bei der Temperaturmessung derart auswirken, dass diese zu einem unbeabsichtigten Unterschreiten der Zweiphasengrenze und zu einer unerwünschten Verflüssigung des Wasserstoffs im Kryodrucktank führen. Gleiches gilt für die anderen Figuren, in denen die Bezugszeichen zugunsten der Übersichtlichkeit nicht wiedergegeben sind.

Figur 4A veranschaulicht ein Regelungskonzept für eine ereignislose Fahrt, optimiert für eine Reduzierung der Anzahl von Ventilschaltzyklen bei gleichzeitigem Sicherheitsabstand zur Zweiphasengrenze 302, verringertem thermischen und mechanischen Stress des Kryodrucktanks 16 und niedriger Temperatur für die Wiederbetankung des Kryodrucktanks 16. Die Zustandstrajektorie 402 weist dabei abwechselnde Phasen auf, in denen eine im Wesentlichen adiabatische Entnahme ohne aktiven Wärmeeintrag in den gespeicherten Wasserstoff erfolgt oder eine Entnahme unter aktiver Wärmezufuhr erfogt. Dadurch kann zum einen ein vorgegebener Abstand des Zustands des Wasserstoffs von der Zweiphasengrenze eingehalten werden, sowie eine Temperatur des gespeicherten Wasserstoffs und/oder des Kryodrucktanks in einem vorgegebenen Temperaturbereich, etwa von 55 K bis 75 K, eingehalten werden.

Die Umschaltdruckniveaus, bei welchen von einer im Wesentlichen adiabatischen Entnahme auf eine Entnahme unter aktivem Wärmeeintrag umgeschaltet wird, und/oder die Temperaturen, bei denen von einer Entnahme unter aktivem Wärmeeintrag auf eine im Wesentlichen adiabatischen Entnahme umgeschaltet wird, können dabei als Parameter für die Regelung der Entnahme des Wasserstoffs aus dem Kryodrucktank gemäß einem offenbarungsgemäßen Verfahren ermittelt und bereitgestellt werden.

Figur 4B veranschaulicht beispielhaft eine Zustandstrajektorie 403 bei einer Anwendung eines Regelungskonzepts gemäß einer anderen optionalen Ausführungsform für eine ereignislose Fahrt gemäß der in Figur 4A erläuterten Ausführungsform, in diesem Fall mit einer größeren Anzahl an Ventilschaltzyklen aber mit verringerter, zyklischer thermischer Belastung des Kryodrucktanks aufgrund einer geringeren Amplitude der termischen Schwankungen im Kryodrucktank 16.

Figur 4C veranschaulicht beispielhaft eine Zustandstrajektorie 404 bei Anwendung eines Regelungskonzepts gemäß einer anderen optionalen Ausführungsform für eine ereignislose Fahrt gemäß der in Figur 4A erläuterten Ausführungsform, für einen Fall, in dem keine Betankung direkt im Anschluss geplant ist. In diesem Fall kann die Temperatur des gespeicherten Wasserstoffs weiter abfallen, um einen höheren Wärmeeintrag während einer anschließenden Standzeit zu tolerieren.

Figur 4D veranschaulicht beispielhaft eine Zustandstrajektorie 406 bei Anwendung eines Regelungskonzepts gemäß einer anderen optionalen Ausführungsform für eine Fahrt mit längerer, antizipierter Standzeit, bei welcher ein erheblicher Wärmeeintrag 450 antizipiert wird. Der Zustand kann durch das Absenken der Temperatur des gespeicherten Wasserstoffs und eine entsprechende Anpassung der Regelung vorkonditioniert werden, um eine größere Menge an Wärme aufnehmen zu können.

Figur 4E veranschaulicht beispielhaft eine Zustandstrajektorie 408 bei Anwendung eines Regelungskonzepts gemäß einer anderen optionalen Ausführungsform für für eine Fahrt mit geplanter Laststrecke mit erhöhtem Verbrauch 452. Für die Laststrecke mit erhöhtem Verbrauch kann die Vorkonditionierung einen Temperaturanstieg des gespeicherten Wasserstoffs vorsehen, um eine erhöhte Entnahmerate von Wasserstoff aus dem Kryodrucktank sicherstellen zu können. Anschließend kann eine verlängerte adiabatische Entnahme vorgesehen werden, um die Temperatur des verbleibenden Wasserstoffs und des Kryodrucktanks wieder zu reduzieren und für eine mögliche Zutankung von Wasserstoff vorzukonditionieren.

Im Zuge einer Kommunikation des Kraftfahrzeugs mit einem Tankstellenbetreiber kann optional auch ein Zeitpunkt zum Tanken bei definierten Druck- und Temperaturverhältnissen des zu übergebenden Wasserstoffs reserviert werden. Im Zuge dieser Kommunikation kann optional ein Preis für die anstehende Betankung verhandelt werden; optional kann nicht komplett gekühlter, "wärmerer" Wasserstoff zu einem günstigeren Preis angeboten werden, da dieser durch den Tankstellenbetreiber mit einem geringeren Energieaufwand bereitstellbar ist, und sich durch eine optional entfallende Wartezeit die Auslastung der Tankstelle verbessert. Im Zuge dieser Kommunikation kann des Weiteren optional unter einer Vielzahl von Tankstellen diejenige Tankstelle und Zapfsäule ausgewählt werden, die aufgrund geographischer Lage und/oder voraussichtlichem Status der Tankstelle und/oder des Kryodrucktanks des zu betankenden Kraftfahrzeugs eine bessere oder die beste Eignung aufweist. Auch bei einem solchen Selektionsprozess können verschiedene Ziele verfolgt werden, etwa kürzeste Wegstrecke, geringstmöglicher Zeitverlust, Optimierung der zuzutankenden Menge Wasserstoff und/oder der Energiebedarf des Tankvorganges, die wiederum durch eine entsprechende Gewichtungsfunktion berücksichtigt werden.

Figur 4F zeigt beispielhaft eine Zustandstrajektorie 1102 einer Entnahme, bei welcher in Abschnitt 1104 eine geplante Zutankung von warmem Wasserstoff in den Kryodrucktank bei einem Druck von 350 bar erfolgt. Dabei erfolgt die Regelung der Entnahme derart, dass die initiale adiabatische Entnahme bis zu einem Umschaltdruckniveau sehr nahe an der Zweiphasengrenze herangeführt wird, etwa bis zu einem Druck von 15 bar und sodann bis zur Zutankung eine im Wesentlichen isobare Entnahme erfolgt. Nach der Zutankung des warmen Wasserstoffs erfolgt eine weitere adiabatische Entnahme. Trotz der warmen Betankung ist der Tank am Ziel für eine erneute CRYOGAS-Betankung ideal vorkonditioniert.

### Bezugszeichenliste

- 12: Wasserstoffspeichersystem
- 14: Verbraucher
- 16: Kryodrucktank
- 18: Wärmezufuhrelement
- 20: Innentank
- 21: Steuereinheit
- 22: Isolationsschicht
- 24: Außenhülle
- 26: Entnahmeleitung
- 28: Kryo-Ventileinheit
- 30: Wärmetauscher
- 32: Wärmeträgerkreislauf
- 34: Versorgungsleitung
- 36: zweite Ventileinheit
- 38: Regelventil
- 40: Druckanpassungseinheit
- 42: Zweigleitung
- 44: Wärmetauscher
- 46: Rückführleitung
- 48: Wärmetauscher

- 200: Verfahren zur Parametrisierung einer Regelung einer Entnahme von kryogenem Wasserstoff aus einem Kryodrucktank zur Versorgung eines Kraftfahrzeugs mit Wasserstoff
- 202 - 208: Verfahrensschritte
- 220: Verfahren zur Regelung einer Entnahme von kryogenem Wasserstoff aus einem Kryodrucktank zur Versorgung eines Kraftfahrzeugs mit Wasserstoff
- 222 - 226: Verfahrensschritte
- 300: Kraftfahrzeug
- 302: Zweiphasengrenze
- 304 - 310: Isobarenlinien

- 402 - 408: Zustandstrajektorien für verschiedene Regelungskonzepte
- 450: Wärmeeintrag durch Standzeit
- 452: Phase mit erhöhter Last
- 1102: Zustandstrajektorie
- 1104: Zutankung

## Patentansprüche

1. Computerimplementiertes Verfahren (200) zur Parametrisierung einer Regelung einer Entnahme von kryogenem Wasserstoff aus einem Kryodrucktank (16) zur Versorgung eines Kraftfahrzeugs (300) mit Wasserstoff, **dadurch gekennzeichnet, dass** das Verfahren (200) umfasst:
- Empfangen (202) einer Information über eine Eigenschaft des Kraftfahrzeugs (300) und/oder über eine stattfindende und/oder geplante Benutzung des Kraftfahrzeugs (300) und/oder über eine Umgebung des Kraftfahrzeugs (300);
- Ermitteln (204) einer antizipierten Auswirkung der Eigenschaft des Kraftfahrzeugs (300) und/oder der stattfindenden und/oder geplanten Benutzung des Kraftfahrzeugs (300) und/oder der Umgebung des Kraftfahrzeugs (300) auf eine Änderung des Füllstands und/oder auf die Temperatur des gespeicherten Wasserstoffs;
- Festlegen (206) einer vorzunehmenden Konditionierung des gespeicherten Wasserstoffs in Vorbereitung auf die ermittelte, antizipierte Auswirkung; und
- Bereitstellen (208) mindestens eines Parameters für die Regelung der Entnahme des Wasserstoffs aus dem Kryodrucktank (16) derart, dass durch die Entnahme des Wasserstoffs aus dem Kryodrucktank (16) gemäß der Regelung die vorzunehmende Konditionierung in Vorbereitung auf die ermittelte, antizipierte Auswirkung des Wasserstoffs zumindest teilweise erfolgt.

2. Verfahren (200) gemäß Anspruch 1, wobei die Information über eine Eigenschaft des Kraftfahrzeugs (300) mindestens eine Information über einen oder mehrere der folgenden Aspekte umfasst:
- einen tatsächlichen Verbrauch des Kraftfahrzeugs (300);
- eine Masse und/oder einen Beladungszustand des Kraftfahrzeugs (300);
- eine Fahrdynamik des Kraftfahrzeugs (300);
- einen Beschleunigungsverlauf des Kraftfahrzeugs (300);
- eine Temperatur des Kühlmittels und/oder eines Verbrauchers und/oder einer Batterie und/oder eine Bremse und/oder eines Retarders und/oder einer Kupplung des Kraftfahrzeugs (300);
- einen tatsächlichen und/oder antizipierten Energieverbrauch eines Verbrauchers von Wasserstoff im und/oder am Kraftfahrzeug (300); Informationen über zurückliegende Fahrten desselben oder eines vergleichbaren Kraftfahrzeugs (300);
Simulationsdaten und/oder künstlich aggregierte Daten und
- eine im Kraftfahrzeug (300) hinterlegte Nutzereingabe.

3. Verfahren (200) gemäß Anspruch 1 oder 2, wobei die Information über eine stattfindende und/oder geplante Benutzung des Kraftfahrzeugs (300) mindestens eine Information über einen oder mehrere der folgenden Aspekte umfasst:
- einen geplanten Streckenverlauf;
- Steigungen und/oder Gefälle im geplanten Streckenverlauf;
- eine Straßenbeschafftenheit des geplanten Streckenverlaufs;
- einen Verkehrsfluss im geplanten Streckenverlauf;
- einen Anteil an Stadt-, Land- und/oder Autobahnstrecken im geplanten Streckenverlauf;
- eine Verfügbarkeit und/oder Position von Wasserstoff-Tankstellen entlang des geplanten Streckenverlaufs;
- antizipierte Wartezeiten im geplanten Streckenverlauf;
- geplante Pausenzeiten eines Benutzers des Kraftfahrzeugs;
- geplante Standzeiten des Kraftfahrzeugs;
- Verfügbarkeitsinformationen und/oder Preisinformation von erreichbaren Wasserstoff-Tankstellen; und
- Kompatibilitätsinformationen über erreichbare Wasserstoff-Tankstellen.

4. Verfahren (200) gemäß einem der vorhergehenden Ansprüche, wobei die Information über eine Umgebung des Kraftfahrzeugs (300) mindestens eine Information über einen oder mehrere der folgenden Aspekte umfasst:
- Wetterdaten;
- eine Temperatur am Ort des Kraftfahrzeugs (300) und/oder an einem oder an mehreren Orten entlang eines geplanten Streckenverlaufs;
- eine Sonneneinstrahlung am Ort des Kraftfahrzeugs (300) und/oder an einem oder an mehreren Orten entlang eines geplanten Streckenverlaufs;
- eine Luftfeuchtigkeit am Ort des Kraftfahrzeugs (300) und/oder an einem oder an mehreren Orten entlang eines geplanten Streckenverlaufs;
eine Wind- oder Strömungsgeschwindigkeit am Ort des Kraftfahrzeugs (300) und/oder an einem oder an mehreren Orten entlang eines geplanten Streckenverlaufs; und
- eine Niederschlagsart und/oder Niederschlagsmenge am Ort des Kraftfahrzeugs (300) und/oder an einem oder an mehreren Orten entlang eines geplanten Streckenverlaufs.

5. Verfahren (200) gemäß einem der vorhergehenden Ansprüche, wobei die empfangene Information mehrere Informationen über die Eigenschaft des Kraftfahrzeugs (300) und/oder die stattfindende und/oder geplante Benutzung des Kraftfahrzeugs (300) und/oder die Umgebung des Kraftfahrzeugs (300) aufweist, und
wobei das Ermitteln der antizipierten Auswirkung unter Berücksichtigung der mehreren Informationen erfolgt.

6. Verfahren (200) gemäß Anspruch 5, wobei das Ermitteln (204) der antizipierten Auswirkung unter einer gewichteten Berücksichtigung der mehreren Informationen erfolgt.

7. Verfahren (200) gemäß einem der vorhergehenden Ansprüche, wobei das Festlegen (206) der vorzunehmenden Konditionierung ein Festlegen eines zu erreichenden Druckbereichs und/oder eines zu erreichenden Temperaturbereichs des gespeicherten Wasserstoffs in Vorbereitung auf die antizipierte Auswirkung umfasst.

8. Verfahren (200) gemäß einem der vorhergehenden Ansprüche, wobei das Festlegen (206) der vorzunehmenden Konditionierung ein Anpassen und/oder Vorgeben eines Minimaldrucks und/oder eines Maximaldrucks und/oder einer Minimaltemperatur und/oder einer Maximaltemperatur des gespeicherten Wasserstoffs für die Regelung umfasst.

9. Verfahren (200) gemäß einem der vorhergehenden Ansprüche, wobei das Bereitstellen (208) des mindestens einen Parameters für die Regelung der Entnahme des Wasserstoffs aus dem Kryodrucktank (16) ein Bereitstellen eines Parameters für die Regelung einer Wärmezufuhr in den im Kryodrucktank gespeicherten Wasserstoff umfasst.

10. Verfahren (200) gemäß Anspruch 9, wobei das Bereitstellen (208) eines Parameters für die Regelung der Wärmezufuhr ein Bereitstellen eines Umschaltdruckniveaus umfasst, bei welchem die Regelung von einer im Wesentlichen adiabatischen Entnahme zu einer Entnahme unter aktiver Zufuhr von Wärme in den im Kryodrucktank gespeicherten Wasserstoff und/oder umgekehrt übergeht.

11. Verfahren (200) gemäß Anspruch 9 oder 10, wobei das Bereitstellen (208) eines Parameters für die Regelung der Wärmezufuhr ein Bereitstellen einer Zieltemperatur umfasst, bei welcher die Regelung zu einer im Wesentlichen isothermen Entnahme übergeht.

12. Steuervorrichtung (21) zur Regelung einer Entnahme von kryogenem Wasserstoff aus einem Kryodrucktank (16) zur Versorgung eines Kraftfahrzeugs mit Wasserstoff, wobei die Steuervorrichtung dazu eingerichtet ist, das Verfahren (200) gemäß einem der vorhergehenden Ansprüche auszuführen.

13. Wasserstoffspeichersystem (12) zur Speicherung von kryogenem Wasserstoff zur Versorgung eines Kraftfahrzeugs mit Wasserstoff, das Wasserstoffspeichersystem umfassend:
- einen Kryodrucktank (16);
- ein Ventil (38) zur Steuerung der Entnahme von Wasserstoff aus dem Kryodrucktank;
- ein Wärmezufuhrelement (18) zur Zufuhr von Wärme in den im Kryodrucktank (16) gespeicherten Wasserstoff; und
- eine Steuervorrichtung (21) zur Regelung einer Änderung des Füllstands des im Kryodrucktank (16) gespeicherten Wasserstoffs mittels des Ventils und/oder einer Temperatur des im Kryodrucktank (16) gespeicherten Wasserstoffs mittels des Wärmezufuhrelements.

14. Kraftfahrzeug (300) mit einem oder mehreren Verbrauchern (14) von Wasserstoff, **dadurch gekennzeichnet, dass** das Kraftfahrzeug (300) eine Steuervorrichtung (21) gemäß Anspruch 12 und/oder ein Wasserstoffspeichersystem gemäß Anspruch 13 aufweist.

15. Verfahren (220) zur Regelung einer Entnahme von kryogenem Wasserstoff aus einem Kryodrucktank (16) zur Versorgung eines Kraftfahrzeugs (300) mit Wasserstoff, das Verfahren umfassend:
- Empfangen (222) eines Parameters zur Verwendung bei der Regelung der Entnahme des kryogenen Wasserstoffs, wobei der Parameter mittels eines Verfahrens (200) gemäß einem der Ansprüche 1 bis 11 bereitgestellt wird;
- Regeln (224) der Entnahme des kryogenen Wasserstoffs unter Verwendung des empfangenen Parameters.

## Geänderte Patentansprüche

### Geänderte Patentansprüche gemäss Regel 137(2) EPÜ.

1. Computerimplementiertes Verfahren (200) zur Parametrisierung einer Regelung einer Entnahme von kryogenem Wasserstoff aus einem Kryodrucktank (16) zur Versorgung eines Kraftfahrzeugs (300) mit Wasserstoff, **dadurch gekennzeichnet, dass** das Verfahren (200) umfasst:
- Empfangen (202) einer Information über eine Eigenschaft des Kraftfahrzeugs (300) und/oder über eine stattfindende und/oder geplante Benutzung des Kraftfahrzeugs (300) und/oder über eine Umgebung des Kraftfahrzeugs (300);
- Ermitteln (204) einer antizipierten Auswirkung der Eigenschaft des Kraftfahrzeugs (300) und/oder der stattfindenden und/oder geplanten Benutzung des Kraftfahrzeugs (300) und/oder der Umgebung des Kraftfahrzeugs (300) auf eine Änderung des Füllstands und/oder auf die Temperatur des gespeicherten Wasserstoffs;
- Festlegen (206) einer vorzunehmenden Konditionierung des gespeicherten Wasserstoffs in Vorbereitung auf die ermittelte, antizipierte Auswirkung; und
- Bereitstellen (208) mindestens eines Parameters für die Regelung der Entnahme des Wasserstoffs aus dem Kryodrucktank (16) derart, dass durch die Entnahme des Wasserstoffs aus dem Kryodrucktank (16) gemäß der Regelung die vorzunehmende Konditionierung in Vorbereitung auf die ermittelte, antizipierte Auswirkung des Wasserstoffs zumindest teilweise erfolgt, wobei das Bereitstellen (208) des mindestens einen Parameters für die Regelung der Entnahme des Wasserstoffs aus dem Kryodrucktank (16) ein Bereitstellen eines Parameters für die Regelung einer Wärmezufuhr in den im Kryodrucktank gespeicherten Wasserstoff umfasst.

2. Verfahren (200) gemäß Anspruch 1, wobei die Information über eine Eigenschaft des Kraftfahrzeugs (300) mindestens eine Information über einen oder mehrere der folgenden Aspekte umfasst:
- einen tatsächlichen Verbrauch des Kraftfahrzeugs (300);
- eine Masse und/oder einen Beladungszustand des Kraftfahrzeugs (300);
- eine Fahrdynamik des Kraftfahrzeugs (300);
- einen Beschleunigungsverlauf des Kraftfahrzeugs (300);
- eine Temperatur des Kühlmittels und/oder eines Verbrauchers und/oder einer Batterie und/oder eine Bremse und/oder eines Retarders und/oder einer Kupplung des Kraftfahrzeugs (300);
- einen tatsächlichen und/oder antizipierten Energieverbrauch eines Verbrauchers von Wasserstoff im und/oder am Kraftfahrzeug (300); Informationen über zurückliegende Fahrten desselben oder eines vergleichbaren Kraftfahrzeugs (300);
Simulationsdaten und/oder künstlich aggregierte Daten und
- eine im Kraftfahrzeug (300) hinterlegte Nutzereingabe.

3. Verfahren (200) gemäß Anspruch 1 oder 2, wobei die Information über eine stattfindende und/oder geplante Benutzung des Kraftfahrzeugs (300) mindestens eine Information über einen oder mehrere der folgenden Aspekte umfasst:
- einen geplanten Streckenverlauf;
- Steigungen und/oder Gefälle im geplanten Streckenverlauf;
- eine Straßenbeschafftenheit des geplanten Streckenverlaufs;
- einen Verkehrsfluss im geplanten Streckenverlauf;
- einen Anteil an Stadt-, Land- und/oder Autobahnstrecken im geplanten Streckenverlauf;
- eine Verfügbarkeit und/oder Position von Wasserstoff-Tankstellen entlang des geplanten Streckenverlaufs;
- antizipierte Wartezeiten im geplanten Streckenverlauf;
- geplante Pausenzeiten eines Benutzers des Kraftfahrzeugs;
- geplante Standzeiten des Kraftfahrzeugs;
- Verfügbarkeitsinformationen und/oder Preisinformation von erreichbaren Wasserstoff-Tankstellen; und
- Kompatibilitätsinformationen über erreichbare Wasserstoff-Tankstellen.

4. Verfahren (200) gemäß einem der vorhergehenden Ansprüche, wobei die Information über eine Umgebung des Kraftfahrzeugs (300) mindestens eine Information über einen oder mehrere der folgenden Aspekte umfasst:
- Wetterdaten;
- eine Temperatur am Ort des Kraftfahrzeugs (300) und/oder an einem oder an mehreren Orten entlang eines geplanten Streckenverlaufs;
- eine Sonneneinstrahlung am Ort des Kraftfahrzeugs (300) und/oder an einem oder an mehreren Orten entlang eines geplanten Streckenverlaufs;
- eine Luftfeuchtigkeit am Ort des Kraftfahrzeugs (300) und/oder an einem oder an mehreren Orten entlang eines geplanten Streckenverlaufs;
eine Wind- oder Strömungsgeschwindigkeit am Ort des Kraftfahrzeugs (300) und/oder an einem oder an mehreren Orten entlang eines geplanten Streckenverlaufs; und
- eine Niederschlagsart und/oder Niederschlagsmenge am Ort des Kraftfahrzeugs (300) und/oder an einem oder an mehreren Orten entlang eines geplanten Streckenverlaufs.

5. Verfahren (200) gemäß einem der vorhergehenden Ansprüche, wobei die empfangene Information mehrere Informationen über die Eigenschaft des Kraftfahrzeugs (300) und/oder die stattfindende und/oder geplante Benutzung des Kraftfahrzeugs (300) und/oder die Umgebung des Kraftfahrzeugs (300) aufweist, und
wobei das Ermitteln der antizipierten Auswirkung unter Berücksichtigung der mehreren Informationen erfolgt.

6. Verfahren (200) gemäß Anspruch 5, wobei das Ermitteln (204) der antizipierten Auswirkung unter einer gewichteten Berücksichtigung der mehreren Informationen erfolgt.

7. Verfahren (200) gemäß einem der vorhergehenden Ansprüche, wobei das Festlegen (206) der vorzunehmenden Konditionierung ein Festlegen eines zu erreichenden Druckbereichs und/oder eines zu erreichenden Temperaturbereichs des gespeicherten Wasserstoffs in Vorbereitung auf die antizipierte Auswirkung umfasst.

8. Verfahren (200) gemäß einem der vorhergehenden Ansprüche, wobei das Festlegen (206) der vorzunehmenden Konditionierung ein Anpassen und/oder Vorgeben eines Minimaldrucks und/oder eines Maximaldrucks und/oder einer Minimaltemperatur und/oder einer Maximaltemperatur des gespeicherten Wasserstoffs für die Regelung umfasst.

9. Verfahren (200) gemäß einem der vorhergehenden Ansprüche, wobei das Bereitstellen (208) eines Parameters für die Regelung der Wärmezufuhr ein Bereitstellen eines Umschaltdruckniveaus umfasst, bei welchem die Regelung von einer im Wesentlichen adiabatischen Entnahme zu einer Entnahme unter aktiver Zufuhr von Wärme in den im Kryodrucktank gespeicherten Wasserstoff und/oder umgekehrt übergeht.

10. Verfahren (200) gemäß einem der vorhergehenden Ansprüche, wobei das Bereitstellen (208) eines Parameters für die Regelung der Wärmezufuhr ein Bereitstellen einer Zieltemperatur umfasst, bei welcher die Regelung zu einer im Wesentlichen isothermen Entnahme übergeht.

11. Steuervorrichtung (21) zur Regelung einer Entnahme von kryogenem Wasserstoff aus einem Kryodrucktank (16) zur Versorgung eines Kraftfahrzeugs mit Wasserstoff, wobei die Steuervorrichtung dazu eingerichtet ist, das Verfahren (200) gemäß einem der vorhergehenden Ansprüche auszuführen.

12. Wasserstoffspeichersystem (12) zur Speicherung von kryogenem Wasserstoff zur Versorgung eines Kraftfahrzeugs mit Wasserstoff, das Wasserstoffspeichersystem umfassend:
- einen Kryodrucktank (16);
- ein Ventil (38) zur Steuerung der Entnahme von Wasserstoff aus dem Kryodrucktank;
- ein Wärmezufuhrelement (18) zur Zufuhr von Wärme in den im Kryodrucktank (16) gespeicherten Wasserstoff; und
- eine Steuervorrichtung (21) zur Regelung einer Änderung des Füllstands des im Kryodrucktank (16) gespeicherten Wasserstoffs mittels des Ventils und/oder einer Temperatur des im Kryodrucktank (16) gespeicherten Wasserstoffs mittels des Wärmezufuhrelements, wobei die Steuervorrichtung dazu eingerichtet ist, die folgenden Schritte durchzuführen:
- Empfangen (202) einer Information über eine Eigenschaft des Kraftfahrzeugs (300) und/oder über eine stattfindende und/oder geplante Benutzung des Kraftfahrzeugs (300) und/oder über eine Umgebung des Kraftfahrzeugs (300);
- Ermitteln (204) einer antizipierten Auswirkung der Eigenschaft des Kraftfahrzeugs (300) und/oder der stattfindenden und/oder geplanten Benutzung des Kraftfahrzeugs (300) und/oder der Umgebung des Kraftfahrzeugs (300) auf eine Änderung des Füllstands und/oder auf die Temperatur des gespeicherten Wasserstoffs;
- Festlegen (206) einer vorzunehmenden Konditionierung des gespeicherten Wasserstoffs in Vorbereitung auf die ermittelte, antizipierte Auswirkung; und
- Bereitstellen (208) mindestens eines Parameters für die Regelung einer Entnahme des Wasserstoffs aus dem Kryodrucktank (16) derart, dass durch die Entnahme des Wasserstoffs aus dem Kryodrucktank (16) gemäß der Regelung die vorzunehmende Konditionierung in Vorbereitung auf die ermittelte, antizipierte Auswirkung des Wasserstoffs zumindest teilweise erfolgt, wobei das Bereitstellen (208) des mindestens einen Parameters für die Regelung der Entnahme des Wasserstoffs aus dem Kryodrucktank (16) ein Bereitstellen eines Parameters für die Regelung einer Wärmezufuhr in den im Kryodrucktank gespeicherten Wasserstoff umfasst.

13. Kraftfahrzeug (300) mit einem oder mehreren Verbrauchern (14) von Wasserstoff, **dadurch gekennzeichnet, dass** das Kraftfahrzeug (300) eine Steuervorrichtung (21) gemäß Anspruch 11 und/oder ein Wasserstoffspeichersystem gemäß Anspruch 12 aufweist.

14. Verfahren (220) zur Regelung einer Entnahme von kryogenem Wasserstoff aus einem Kryodrucktank (16) zur Versorgung eines Kraftfahrzeugs (300) mit Wasserstoff, das Verfahren umfassend:
- Empfangen (222) eines Parameters zur Verwendung bei der Regelung der Entnahme des kryogenen Wasserstoffs, wobei der Parameter mittels eines Verfahrens (200) gemäß einem der Ansprüche 1 bis 10 bereitgestellt wird;
- Regeln (224) der Entnahme des kryogenen Wasserstoffs unter Verwendung des empfangenen Parameters.
